# EUROPÄISCHE PATENTSCHRIFT

(11) **EP 2 730 534 B1**
(45) Veröffentlichungstag und Bekanntmachung des Hinweises auf die Patenterteilung: **06.07.2016**
(21) Anmeldenummer: 13192051.4
(22) Anmeldetag: 08.11.2013
(51) Int. Cl.: B67B 3/20

(54) **Vorrichtung zum Aufbringen eines Verschlusses auf einen Behälter**
Device for applying a closure to a container
Dispositif d'application d'une fermeture sur un récipient

(30) Priorität: 09.11.2012 DE 102012110751
(43) Veröffentlichungstag der Anmeldung: 14.05.2014
(73) Patentinhaber: Krones AG, 93073 Neutraubling (DE)
(72) Erfinder: Munke, Robert, 93073 Neutraubling (DE); Brosch, Harald, 93073 Neutraubling (DE)
(74) Vertreter: Nordmeyer, Philipp Werner

(56) Entgegenhaltungen:
- EP-A1- 2 301 885
- CH-A5- 687 759
- FR-A3- 2 447 345
- US-B1- 8 220 225

## Beschreibung

### Technisches Gebiet

Die vorliegende Erfindung betrifft eine Vorrichtung zum Aufbringen eines Verschlusses auf einen Behälter, bevorzugt zum Aufschrauben eines Schraubverschlusses auf einen Behälter in einer Getränkeabfüllanlage, besonders bevorzugt zum Aufbringen eines nicht kreisrunden Schraubverschlusses auf eine Flasche.

### Stand der Technik

In Getränkeabfüllanlagen werden Behälter nach dem Befüllen mit dem jeweiligen Füllprodukt üblicher Weise mit einem Verschluss verschlossen. Es sind unterschiedliche Verschlusstypen bekannt, so wie beispielsweise Kronkorken, Verschlussstopfen, Aufrollverschlüsse und Schraubverschlüsse. Im Bereich der Schraubverschlüsse sind besonders Kunststoffschraubverschlüsse bekannt, welche beispielsweise auf PET Flaschen aufgeschraubt werden können.

Es ist bekannt, Vorrichtungen zum Aufbringen solcher Verschlüsse auf Behälter und insbesondere zum Aufbringen von Schraubverschlüssen auf Flaschen bereit zu stellen, welche in einem Verschließer beziehungsweise in einem Verschließorgan in einer Getränkeabfüllanlage eingesetzt werden können. In solchen Vorrichtungen werden Fixierelemente vorgesehen, welche den Verschluss nach dem Aufgreifen von einer Verschlusszuführung so halten, dass der Verschluss nicht aus der jeweiligen Aufnahme heraus fallen kann.

Als Fixierelemente sind im Stand der Technik Kugeln, Stifte und dergleichen bekannt, die mittels Vorspannelementen, wie beispielsweise Schraubenfedern oder Federblechen, vorgespannt werden, um die zum Fixieren des Verschlusses in der Vorrichtung notwendige Kraft aufzubringen.

Mit derartigen herkömmlichen Verschließwerkzeugen des Stands der Technik lassen sich jedoch Verschlüsse mit einer nicht kreisrunden Form nicht, oder nur sehr schlecht aufnehmen und auf einem Behälter aufbringen.

Daher wurden Verschließwerkzeuge mit Greifern entwickelt. Diese haben jedoch den Nachteil, dass sie aufgrund ihrer relativ zueinander bewegbaren Teile in den Greifern wartungsintensiv und schlecht zu reinigen sind.

Die EP 2 301 885 A1, US 8,220,225 B1, FR 2 447 345 A3 und CH 687 759 A5 beschreiben Vorrichtungen zum Verschließen von Gefäßen mit einem Verschluss.

Dabei beschreibt die EP 2 301 885 A1 eine Vorrichtung gemäß dem Oberbegriff des Anspruchs 1.

### Darstellung der Erfindung

Ausgehend von dem genannten Stand der Technik ist es daher eine Aufgabe der vorliegenden Erfindung, eine Vorrichtung zum Aufbringen eines Verschlusses auf einen Behälter anzugeben, mit welcher ein Verschluss mit einer nicht kreisrunden Form zuverlässig verarbeitet werden kann. Diese Aufgabe wird durch eine Vorrichtung mit den Merkmalen des Anspruchs 1 gelöst. Vorteilhafte Weiterbildungen ergeben sich aus den Unteransprüchen.

Entsprechend wird eine Vorrichtung zum Aufbringen eines Verschlusses auf einen Behälter, bevorzugt zum Aufschrauben eines Schraubverschlusses auf einen Behälter in einer Getränkeabfüllanlage, vorgeschlagen, welche eine Aufnahme zum Aufnehmen des Verschlusses und mindestens ein in die Aufnahme ragendes und in diese hinein vorgespanntes Fixierelement zum Fixieren des Verschlusses in der Aufnahme umfasst. Erfindungsgemäß ist mindestens ein in die Aufnahme ragendes und in diese hinein vorgespanntes Übertragungselement zum Übertragen eines Drehmoments auf den Verschluss vorgesehen.

Durch die Anordnung von sowohl mindestens einem Fixierelement als auch mindestens einem Übertragungselement in der Aufnahme der Vorrichtung können in der Aufnahme auch nicht kreisrunde Verschlüsse aufgenommen werden und unter Übertragung eines Drehmoments auf einem Behälter aufgebracht werden, ohne dass hierzu Greifer mit den vorstehend beschriebenen Nachteilen verwendet werden müssen. Das übertragene Drehmoment dient dem Aufbringen des Verschlusses auf einem Behälter.

So wird beispielsweise beim Aufbringen eines Schraubverschlusses auf einen Behälter ein Drehmoment auf die Vorrichtung aufgebracht, welches dann über das mindestens eine Übertragungselement auf den Verschluss übertragen wird, wodurch der nicht kreisrunde Schraubverschluss auf ein Gewinde an einer Mündung des Behälters aufgeschraubt wird. Dabei wird der Verschluss aber während einer Translationsbewegung der Vorrichtung vom Ort der Aufnahme des Verschlusses zu der Mündung des Behälters und vorzugsweise auch während des Aufschraubens durch das mindestens eine Fixierelement in der Aufnahme fixiert. Die Fixierung findet dabei so statt, dass eine Orientierung des Verschlusses in einer eindeutigen Lage möglich ist und der Verschluss während des Aufbringens auf den Behälter entsprechend nicht verkantet oder schräg aufgebracht wird, sondern in seiner vorbestimmten Orientierung aufgeschraubt wird.

Das Fixierelement und das Übertragungselement wird vorzugsweise in einer Führung, beispielsweise in einer Bohrung, in einem Aufnahmeelement geführt, so dass das Fixierelement und das Übertragungselement von der Vorspannkraft in die Aufnahme getrieben wird, bis es gegen einen in der Aufnahme aufgenommenen Verschluss drückt. Das Fixierelement und das Übertragungselement kann gegen die Vorspannkraft wieder aus der Aufnahme heraus gedrückt werden, zum Beispiel von einem Verschluss, wenn dieser in der Aufnahme aufgenommen wird.

Um die beiden Funktionen des Fixierens und des Übertragens des Drehmoments zu erreichen, unterscheidet sich bevorzugt mindestens ein Fixierelement von mindestens einem Übertragungselement in Form und/oder Größe. Auf diese Weise lassen sich die Fixierelemente und die Übertragungselemente an die jeweiligen Funktionen und die Form des aufzubringenden Verschlusses anpassen.

Eine nicht kreisrunde Form des Verschlusses lässt sich besonders vorteilhaft dadurch verarbeiten, dass mindestens ein Fixierelement und mindestens ein Übertragungselement unterschiedlich weit in die Aufnahme hinein ragen, und bevorzugt das Übertragungselement weiter in die Aufnahme hinein ragt, als das Fixierelement. Damit kann eine lagerichtige Fixierung des Verschlusses bei gleichzeitig zuverlässiger Übertragung des Drehmoments auf entsprechende Strukturen des nicht kreisrunden Verschlusses erreicht werden.

Mit einem Übertragungselement und/oder einem Fixierelement kann auch eine Ausrichtung des Verschlusses in der Aufnahme erreicht werden, besonders bezüglich der Rotationsachse, welche später auch die Schraubachse ist. Dabei richten die Übertragungselemente den Verschluss bevorzugt in der Aufnahme aus, indem sie derart ausgebildet und bewegbar angeordnet sind, dass sich der Verschluss in einer Wechselwirkung mit den Übertragungselementen um seine Hochachse beziehungsweise Rotationsachse dreht, bis er in eine ausgerichtete Position gelangt ist.

In einer noch weiteren bevorzugten Ausführungsform der Erfindung richten die Fixierelemente den Verschluss aus und fixieren den Verschluss in einer ausgerichteten Position, indem sie unterhalb einer Kante des Verschlusses einrasten und dadurch den Verschluss planar an eine Anschlagsfläche der Aufnahme drücken.

Eine einfach reinigbare und sterilisierbare Ausführung ergibt sich durch die erfindungsgemäße Ausprägung mindestens eines Übertragungselements als kugelförmig und mindestens eines Fixierelements als stiftförmig, wobei das Fixierelement an seinem in die Aufnahme ragenden Ende eine im Wesentlichen halbrunde Kopfform besitzt. Durch die sphärischen Formen der mit dem Verschluss in Berührung tretenden Teile kann weiterhin eine sichere Aufnahme des Verschlusses erreicht werden, ohne dass es hier zu Verkantungen oder Verklemmungen beim Aufnehmen des Verschlusses von einer Verschlusszuführung kommen kann.

Eine sichere Übertragung des Drehmoments kann dadurch erreicht werden, dass der Durchmesser des Übertragungselements größer ist, als der Durchmesser der im Wesentlichen halbrunden Kopfform des Fixierelements.

Die Vorspannkraft des Fixierelements und des Übertragungselements kann dadurch auf einen gemeinsamen Wert gebracht werden, dass die Länge des Fixierelements im Wesentlichen dem Durchmesser des Übertragungselements entspricht.

Das mindestens eine Übertragungselement und das mindestens eine Fixierelement können in unterschiedlichen Ebenen in die Aufnahme herein ragen und damit in unterschiedlichen Ebenen an dem Verschluss angreifen, zum Beispiel in unterschiedlichen Höhen des Verschlusses. Dadurch kann das mindestens eine Fixierelement und das mindestens eine Übertragungselement in seiner jeweiligen Funktion, nämlich dem Fixieren des Verschlusses in der Aufnahme beziehungsweise der Übertragung des Drehmoments für das Aufbringen des Verschlusses auf einem Behälter, optimiert werden.

Das Fixierelement und das Übertragungselement können jeweils in einer Führung angeordnet sein und das Fixierelement und das Übertragungselement können dabei gegen eine Vorspannkraft entlang der Führung aus der Aufnahme heraus bewegbar sein. Besonders bevorzugt ist es dabei, die Vorspannkraft durch ein gemeinsames Vorspannelement zu erzeugen, wobei das Vorspannelement bevorzugt ein Federblech, ein ringförmiges Band aus einem elastischen Material oder eine Ringfeder umfasst.

Um eine sichere Anbindung des Verschlusses an die Vorrichtung zu erreichen, sind bevorzugt eine Vielzahl an Fixierelementen und/oder eine Vielzahl von Übertragungselementen vorgesehen, und die Fixierelemente und die Übertragungselemente sind abwechselnd entlang eines Umfangs der Aufnahme angeordnet. Auf diese Weise spielt es bei der Aufnahme des Verschlusses von einer Verschlussaufnahme keine Rolle, wie der nicht kreisrunde Verschluss bezüglich der Rotationsachse orientiert ist, da über die Vielzahl der Elemente eine sichere Aufnahme und dann eine sichere Übertragung des Drehmoments beim Aufschrauben erreicht wird.

Eine besonders gute Anpassung an eine vorgegebene Geometrie eines Verschlusses kann dadurch erreicht werden, dass die Fixierelemente in einer ersten Ebene der Aufnahme angeordnet sind, welche verschieden ist von einer zweiten Ebene, in der die Übertragungselemente angeordnet sind.

Für eine konzentrische Ausrichtung des Verschlusses in der Aufnahme umfasst die Vorrichtung vorzugsweise mindestens drei Fixierelemente und/oder mindestens drei Übertragungselemente. Eine bevorzugte Ausführungsform der Erfindung weist 10 Fixierelemente und 10 Übertragungselemente auf.

In einer weiteren bevorzugten Ausführungsform der Erfindung besitzen die Übertragungselemente die Form einer Kugel. Der Durchmesser der Übertragungselemente beträgt vorzugsweise 6 mm bis 12 mm. Die Übertragungselemente können aber auch beispielsweise eine rotationssymmetrische Form wie die eines Stifts aufweisen. Dann besitzen die Übertragungselemente an ihrem auf den Verschluss weisenden Ende vorzugsweise eine im Wesentlichen halbrunde Kopfform, deren Durchmesser bevorzugt 6 mm bis 12 mm beträgt.

In einer noch weiteren bevorzugten Ausführungsform der Erfindung sind die Fixierelemente Stifte, die an ihrem auf den Verschluss weisenden Ende eine im Wesentlichen halbrunde Kopfform besitzen. Der Durchmesser der halbrunden Kopfform beträgt vorzugsweise 4 mm bis 8 mm. Die Fixierelemente können aber auch beispielsweise die Form einer Kugel aufweisen.

Vorzugsweise ist der Durchmesser der Übertragungselemente beziehungsweise deren entsprechende Dimension größer als der Durchmesser der im Wesentlichen halbrunden Kopfform des auf den Verschluss weisenden Endes der Fixierelemente beziehungsweise die entsprechende Dimension der Fixierelemente. Dies hat den Vorteil, dass der Verschluss bei der Übertragung des Drehmoments weniger leicht durchrutschen kann, da die größeren Übertragungselemente weniger weit zurückweichen können. Zudem ist es vorteilhaft, wenn die Fixierelemente kleiner sind, da dann der Verschluss beim Aufnehmen in der Aufnahme die Fixierelemente leichter überwinden kann.

Wenn der Durchmesser der Übertragungselemente beziehungsweise deren entsprechende Dimension größer als der Durchmesser der im Wesentlichen halbrunden Kopfform des auf den Verschluss weisenden Endes der Fixierelemente beziehungsweise die entsprechende Dimension der Fixierelemente ist, entspricht vorzugsweise die Länge der Fixierelemente im Wesentlichen dem Durchmesser beziehungsweise der Länge der Übertragungselemente. Dies ermöglicht, sowohl alle Übertragungselemente als auch alle Fixierelemente durch ein einziges Vorspannelement vorspannen zu können.

In einer besonders bevorzugten Ausführungsform der Erfindung sind die Übertragungselemente in Form von Kugeln mit einem Durchmesser von 8 mm ausgebildet und die Fixierelemente sind Stifte, die an ihrem auf den Verschluss weisenden Ende eine im Wesentlichen halbrunde Kopfform mit einem Durchmesser von 5 mm besitzen und deren Länge 8 mm beträgt.

Bevorzugt wird die Vorspannkraft durch ein einziges Vorspannelement, das die Fixierelemente und die Übertragungselemente in die Aufnahme drückt, erzeugt. Das Vorspannelement ist vorzugsweise ein Federblech, ein ringförmiges Band aus einem elastischen Material oder eine Ringfeder. Die Funktion des Vorspannelements kann aber auch ein elastischer O-Ring erfüllen.

Ein erfindungsgemäßer Verschließkopf für einen Verschließer in einer Getränkeabfüllanlage zum Aufbringen eines Verschlusses auf einem Behälter umfasst bevorzugt eine Vorrichtung, so wie sie vorstehend beschrieben wurde.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: schematisch eine Seitenansicht eines Ausführungsbeispiels einer Vorrichtung zum Aufbringen eines Verschlusses mit einem darin aufgenommenen Verschluss;
- Figur 2: schematisch eine Draufsicht auf das Ausführungsbeispiel gemäß Figur 1;
- Figur 3: schematisch einen Längsschnitt durch das Ausführungsbeispiel gemäß der Figur 1 entlang der Schnittlinie A-A der Figur 2; und
- Figur 4: schematisch einen Querschnitt durch das Ausführungsbeispiel gemäß Figur 1 entlang der Schnittlinie B-B der Figur 1.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet und auf eine wiederholte Beschreibung dieser Elemente wird in der nachfolgenden Beschreibung teilweise verzichtet, um Redundanzen zu vermeiden.

Die Figur 1 zeigt schematisch eine Seitenansicht einer Ausführungsform einer Vorrichtung 1 zum Aufbringen eines Verschlusses 2 auf einen hier nicht gezeigten Behälter in einer Getränkeabfüllanlage mit einem in der Vorrichtung 1 aufgenommenen Verschluss 2.

Die Vorrichtung 1 wird bei einer Verwendung in einer Getränkeabfüllanlage in einem Verschließer beziehungsweise einem Verschließorgan verwendet, um die fertig mit einem Füllprodukt befüllten Behälter mit einem Schraubverschluss zu versehen. Üblicher Weise werden hier Kunststoffschraubverschlüsse verwendet, welche beispielsweise auf Kunststoffflaschen aufgeschraubt werden können, beispielsweise auf PET Flaschen. Diese Kunststoffschraubverschlüsse können neben den üblichen Formen, in denen sie einen im Wesentlichen kreisrunden Querschnitt aufweisen, auch kompliziertere Formen aufweisen, beispielsweise die in den Figuren 2 und 4 gezeigte Blütenform beziehungsweise Sternform. Die hier beschriebene Vorrichtung 1 ist besonders zum Aufbringen solcher kompliziertere Formen aufweisender Verschlüsse geeignet, kann aber auch zum Aufbringen herkömmlicher Verschlüsse verwendet werden.

Wie dem schematischen Längsschnitt durch die Vorrichtung 1 und den Verschluss 2 gemäß der Figur 3 zu entnehmen ist, umfasst die Vorrichtung 1 an ihrem unteren Ende ein Aufnahmeelement 4, welches eine im Wesentlichen hohle Aufnahme 3 ausbildet, in welcher der Verschluss 2 aufgenommen ist. Dabei liegt der Verschluss 2 mit seiner Oberseite an einer Anschlagsfläche 5 der Aufnahme 3 an.

Der Verschluss 2 wird in der Aufnahme 3 durch in die Aufnahme 3 hereinragende und in diese hinein vorgespannte Fixierelemente 6 fixiert, indem die Fixierelemente 6 bevorzugt unterhalb einer Kante am Umfang des Verschlusses 2 einrasten und dadurch den Verschluss gegen die Anschlagsfläche 5 drücken.

Die Fixierelemente 6 sind in dem gezeigten Ausführungsbeispiel als rotationssymmetrische Stifte ausgebildet, welche an ihrem in die Aufnahme 3 hineinragenden Ende eine halbrunde Kopfform besitzen. Jedes der Fixierelemente 6 wird in einer Bohrung 7 als Führung in dem Aufnahmeelement 4 geführt, so dass ein Fixierelement 6 entlang der Bohrung 7 zu einem Teil seiner Länge in die Aufnahme 3 hinein und wieder zurück in die Bohrung 7 bewegt werden kann.

Neben den Fixierelementen 6 sind Übertragungselemente 9 vorgesehen, welche ebenfalls in die Aufnahme 3 hinein ragen und in diese hinein vorgespannt sind. Die Übertragungselemente 9 dienen dazu, ein Drehmoment auf den Verschluss 2 aufzubringen. Diese Wirkung lässt sich beispielsweise schematisch aus der Figur 4 erkennen, in welcher die Übertragungselemente jeweils an beiden Seiten eines "Blütenblatts" der Form des Verschlusses 2 anliegen und entsprechend ein Drehmoment auf den Verschluss 2 übertragen können.

Neben den Bohrungen 7 für die Fixierelemente 6 weist das Aufnahmeelement 4 weitere Bohrungen 8 als Führung für die kugelförmigen Übertragungselemente 9 auf. Die kugelförmigen Übertragungselemente 9 weisen einen Durchmesser auf, der größer ist als der Durchmesser eines Fixierelements 6. Dementsprechend ist auch der Durchmesser der Bohrungen 8, in denen die Übertragungselemente 9 in dem Aufnahmeelement 4 geführt werden, größer als der Durchmesser der Bohrungen 7 für die Fixierelemente 6. Ein kugelförmiges Übertragungselement 9 ist ebenfalls entlang der Bohrung 8 zu einem Teil seines Durchmessers in die Aufnahme 3 hinein und wieder zurück in die Bohrung 8 bewegbar.

Sowohl die Fixierelemente 6 als auch die Übertragungselemente 9 werden durch ein gemeinsames ringförmiges Vorspannelement 10 in Richtung in die Aufnahme 3 hinein gedrückt und somit auf den Verschluss 2 zu vorgespannt. Um die Fixierelemente 6 und die Übertragungselemente 9 wieder aus der Aufnahme 3 zurück in die jeweiligen Bohrungen 7 beziehungsweise 8 bewegen zu können, muss die von dem Vorspannelement 10 bewirkte Vorspannkraft überwunden werden. Damit auch die Fixierelemente 6 trotz ihres kleineren Durchmessers zusammen mit den im Durchmesser größeren Übertragungselementen 9 mittels eines gemeinsamen Vorspannelements 10 vorgespannt werden können, entspricht die Länge der stiftförmigen Fixierelemente 6 bevorzugt dem Durchmesser der kugelförmigen Übertragungselemente 9.

In einer bevorzugten Variante ragen die Übertragungselemente 9 weiter in die Aufnahme 3 hinein, als die Fixierelemente 6, so wie es sich beispielsweise aus der Figur 4 schematisch ergibt. Die Länge der stiftförmigen Fixierelemente 6 ist dabei so angepasst, dass die Übertragungselemente 9 und die Fixierelemente 6 in der gezeigten Position mittels des gemeinsamen Vorspannelements 10 vorgespannt werden können.

Der Figur 2, die schematisch eine Draufsicht der Vorrichtung 1 samt dem Verschluss 2 zeigt, sowie der Figur 4, die schematisch einen Querschnitt durch die Vorrichtung 1 und den Verschluss 2 wiedergibt, ist die Anordnung der Fixierelemente 6 und der Übertragungselemente 9 entlang des inneren Umfangs der Aufnahme 3 zu entnehmen. Demnach sind zehn Fixierelemente 6 und zehn Übertragungselemente 9 immer abwechselnd nebeneinander entlang des Umfangs angeordnet, wobei alle Fixierelemente 6 und Übertragungselemente 9 mit ihrer Bewegungsrichtung, entlang der sie hin und her bewegbar sind, auf die Rotationsachse 100 der Vorrichtung 1 und insbesondere der Aufnahme 3 hin ausgerichtet sind. Mit anderen Worten erstrecken sich die Bohrungen 7, 8, in welchen die Fixierelemente 6 und die Übertragungselemente 9 verschieblich angeordnet sind, in radialer Richtung.

Wie am besten aus der Figur 3 ersichtlich ist, liegen die Fixierelemente 6 in einer ersten Ebene E1, welche eine senkrecht zur Rotationsachse 100 der Vorrichtung 1 angeordnete Ebene ist. Die Übertragungselemente 9 sind in der in den Figuren 1 bis 4 dargestellten Ausführungsform in einer zweiten Ebene E2 angeordnet, welche aber zu der ersten Ebene E1 identisch ist. Mit anderen Worten sind die jeweils am weitesten in die Aufnahme 3 ragenden Teile der Fixierelemente 6 sowie die am weitesten in die Aufnahme 3 ragenden Teile der Übertragungselemente 9 in einer Ebene E1 beziehungsweise E2 angeordnet. In einer hier nicht gezeigten Ausführungsform können die beiden Ebenen E1 und E2 auch auseinanderfallen.

Die tatsächliche Anordnung, Größe und Form der Fixierelemente 6 und der Übertragungselemente 9 hängt von der Form des jeweils zu verarbeitenden Verschlusses 2 ab und muss für eine optimale Funktion für jeden Verschlusstyp optimiert werden. Entsprechend wird für jeden Verschlusstyp bevorzugter Weise eine eigene Vorrichtung 1 hergestellt.

Aus Figur 3 ergibt sich für den speziellen, in den Figuren gezeigten Verschluss 2, dass die Fixierelemente 6 aufgrund des kleineren Radius des Kopfes einen Abschnitt des Verschlusses 2 untergreifen und ihn damit an die Anschlagsfläche 5 andrücken und damit plan ausrichten. Die Fixierelemente 6 sind - wie aus Figur 4 entnehmbar - auch zwischen den Übertragungselementen 9 angeordnet und halten den Verschluss 2 daher im Bereich der "Blütenblätter" von unten.

Der Figur 2 und besonders der Figur 4 ist die Form des nicht kreisrunden Verschlusses 2 zu entnehmen. Der Verschluss 2 ist blumenförmig ausgebildet und hat fünf abgerundete Blütenblätter 11. Jedes dieser fünf abgerundeten Blütenblätter 11 des Verschlusses 2 ist zwischen zwei Übertragungselementen 9 eingeschlossen, welche das Drehmoment zum Aufbringen des Verschlusses 2 auf einen Behälter von dem Vorrichtung 1 auf den Verschluss 2 übertragen. Dabei stützen sich die Übertragungselemente 9 an den jeweiligen Bohrungen 8 beziehungsweise den durch die Bohrungen 8 bereit gestellten Führungen für die Übertragungselemente 9 ab.

### Bezugszeichenliste

- 1: Vorrichtung zum Aufbringen eines Verschlusses auf einen Behälter
- 2: Verschluss
- 3: Aufnahme
- 4: Aufnahmeelement
- 5: Anschlagsfläche
- 6: Fixierelement
- 7: Führung / Bohrung für Fixierelement
- 8: Führung / Bohrung für Übertragungselement
- 9: Übertragungselement
- 10: Vorspannelement
- 11: Blütenblatt
- 100: Rotationsachse

- E1: Ebene der Fixierelemente
- E2: Ebene der Übertragungselemente

## Patentansprüche

1. Vorrichtung (1) zum Aufbringen eines Verschlusses (2) auf einen Behälter, bevorzugt zum Aufschrauben eines Schraubverschlusses auf einen Behälter in einer Getränkeabfüllanlage, umfassend eine Aufnahme (3) zum Aufnehmen des Verschlusses (2) und mindestens ein stiftförmiges, in die Aufnahme (3) ragendes und in diese hinein vorgespanntes Fixierelement (6) zum Fixieren des Verschlusses (2) in der Aufnahme (3), wobei mindestens ein in die Aufnahme (3) ragendes und in diese hinein vorgespanntes Übertragungselement (9) zum Übertragen eines Drehmoments auf den Verschluss (2) vorgesehen ist,
**dadurch gekennzeichnet, dass**
das Fixierelement (6) an seinem in die Aufnahme (3) ragenden Ende eine im Wesentlichen halbrunde Kopfform besitzt und das Übertragungselement (9) kugelförmig ist.

2. Vorrichtung (1) gemäß Anspruch 1, **dadurch gekennzeichnet, dass** sich mindestens ein Fixierelement (6) von mindestens einem Übertragungselement (9) in Form, Anordnung und/oder Größe unterscheidet.

3. Vorrichtung (1) gemäß Anspruch 1 oder 2, **dadurch gekennzeichnet, dass** mindestens ein Fixierelement (6) und mindestens ein Übertragungselement (9) unterschiedlich weit in die Aufnahme (3) hinein ragen, und bevorzugt das Übertragungselement (9) weiter in die Aufnahme (3) hinein ragt, als das Fixierelement (2)

4. Vorrichtung (1) gemäß einem der vorstehenden Ansprüche, **dadurch gekennzeichnet, dass** mindestens ein Übertragungselement (9) und/oder mindestens ein Fixierelement (6) zum Ausrichten des Verschlusses (2) in der Aufnahme (3) vorgesehen ist.

5. Vorrichtung (1) gemäß einem der vorhergehenden Ansprüche, **dadurch gekennzeichnet, dass** der Durchmesser des Übertragungselements (9) größer ist, als der Durchmesser der im Wesentlichen halbrunden Kopfform des Fixierelements (6).

6. Vorrichtung (1) gemäß Anspruch 5, **dadurch gekennzeichnet, dass** die Länge des Fixierelements (6) im Wesentlichen dem Durchmesser des Übertragungselements (9) entspricht.

7. Vorrichtung (1) gemäß einem der vorstehenden Ansprüche, **dadurch gekennzeichnet, dass** mindestens ein Fixierelement (6) und mindestens ein Übertragungselement (9) in unterschiedlichen Ebenen in die Aufnahme (3) ragen und bevorzugt in unterschiedlichen Ebenen an dem Verschluss (2) angreifen.

8. Vorrichtung (1) gemäß einem der vorstehenden Ansprüche, **dadurch gekennzeichnet, dass** eine Vielzahl an Fixierelementen (6) und/oder eine Vielzahl an Übertragungselementen (9) vorgesehen sind und die Fixierelemente (6) und die Übertragungselemente (9) abwechselnd entlang eines Umfangs der Aufnahme (3) angeordnet sind.

9. Vorrichtung (1) gemäß einem der vorstehenden Ansprüche, **dadurch gekennzeichnet, dass** die Fixierelemente (6) in einer ersten Ebene (E1) der Aufnahme (3) angeordnet sind, welche verschieden ist von einer zweiten Ebene (E2), in der die Übertragungselemente (9) angeordnet sind.

10. Vorrichtung (1) gemäß einem der vorstehenden Ansprüche, **dadurch gekennzeichnet, dass** das Fixierelement (6) und das Übertragungselement (9) jeweils in einer Führung (7, 8) angeordnet sind und das Fixierelement (6) und das Übertragungselement (9) gegen eine Vorspannkraft entlang der Führung (7, 8) aus der Aufnahme (3) heraus bewegbar sind.

11. Vorrichtung (1) gemäß Anspruch 10, **dadurch gekennzeichnet, dass** die Vorspannkraft durch ein gemeinsames Vorspannelement (10) erzeugt wird, wobei das Vorspannelement (10) bevorzugt ein Federblech, ein ringförmiges Band aus einem elastischen Material oder eine Ringfeder umfasst.

12. Verschließkopf für einen Verschließer in einer Getränkeabfüllanlage zum Aufbringen eines Verschlusses (2) auf einem Behälter umfassend eine Vorrichtung (1) gemäß einem der vorstehenden Ansprüche.

## Claims

1. Device (1) for applying a closure (2) on a container, preferably for screwing a screw closure on a container in a beverage filling plant, comprising a slot (3) for receiving the closure (2) and at least one pin-like fixing element (6), protruding into and pretensioned in the slot (3), for fixing the closure (2) in the slot (3), wherein at least one transmission element (9) protruding into and pretensioned in the slot (3) is provided in order to transmit a torque to the closure (2), **characterised in that** the fixing element (6) has a substantially half-round head shape on the end thereof protruding into the slot (3) and the transmission element (9) is spherical.

2. Device (1) according to claim 1, **characterised in that** at least one fixing element (6) differs in shape, location and/or size from at least one transmission element (9).

3. Device (1) according to claim 1 or 2, **characterised in that** at least one fixing element (6) and at least one transmission element (9) protrude to different extents into the slot (3), and preferably the transmission element (9) protrudes further into the slot (3) than the fixing element (2).

4. Device (1) according to one of the preceding claims, **characterised in that** at least one transmission element (9) and/or at least one fixing element (6) are provided to align the closure (2) in the slot (3).

5. Device (1) according to one the preceding claims, **characterised in that** the diameter of the transmission element (9) is greater than the diameter of the substantially half-round head shape of the fixing element (6).

6. Device (1) according to claim 5, **characterised in that** the length of the fixing element (6) substantially corresponds to the diameter of the transmission element (9).

7. Device (1) according to one of the preceding claims, **characterised in that** at least one fixing element (6) and at least one transmission element (9) protrude into the slot (3) in different planes, and preferably engage on the closure (2) in different planes.

8. Device (1) according to one of the preceding claims, **characterised in that** a plurality of fixing elements (6) and/or a plurality of transmission elements (9) are provided, and the fixing elements (6) and the transmission elements (9) are alternately arranged along a perimeter of the slot (3).

9. Device (1) according to one of the preceding claims, **characterised in that** the fixing elements (6) are arranged in a first plane (E1) of the slot (3), which differs from a second plane (E2) in which the transmission elements (9) are arranged.

10. Device (1) according to one of the preceding claims, **characterised in that** the fixing element (6) and the transmission element (9) are each arranged in a guide (7, 8), and the fixing element (6) and the transmission element (9) can be moved out of the slot (3) along the guide (7,8) counter to a pretension force.

11. Device (1) according to claim 10, **characterised in that** the pretensioning force is generated by a common pretensioning element (10), wherein the pretensioning element (10) preferably comprises a spring plate, a ring-shaped strip made from an elastic material or an annular spring.

12. Closing head for a closing machine in a beverage filling plant for applying a closure (2) on a container, comprising a device (1) according to one of the preceding claims.

## Revendications

1. Dispositif (1) pour appliquer une fermeture (2) sur un récipient, de préférence pour visser une fermeture à vis sur un récipient dans une installation de soutirage de boisson, comprenant un logement pour recevoir la fermeture (2) et au moins un élément de fixation (6) en forme de broche se dressant dans le logement (3) et précontraint dans celui-ci pour fixer la fermeture (2) dans le logement (3), dans lequel il est prévu au moins un élément de transmission se dressant dans le logement (3) et précontraint dans celui-ci pour transférer un couple de torsion à la fermeture (2),
**caractérisé en ce que** :
l'élément de fixation (6) possède à son extrémité se dressant dans le logement (3) une forme de tête sensiblement semi-circulaire et l'élément de transmission (9) a une forme sphérique.

2. Dispositif (1) selon la revendication 1, **caractérisé en ce qu'**au moins un élément de fixation (6) se distingue d'au moins un élément de transmission (9) en matière de forme, d'aménagement et/ou de taille.

3. Dispositif (1) selon la revendication 1 ou la revendication 2, **caractérisé en ce qu'**au moins un élément de fixation (6) et au moins un élément de transmission (9) se dressent d'un degré différent dans le logement (3) et, de préférence, l'élément de transmission (9) se dresse plus largement dans le logement (3) que l'élément de fixation (2).

4. Dispositif (1) selon l'une quelconque des revendications précédentes, **caractérisé en ce qu'**il est prévu au moins un élément de transmission (9) et/ou au moins un élément de fixation (6) pour ajuster la fermeture (2) dans le logement (3).

5. Dispositif (1) selon l'une quelconque des revendications précédentes, **caractérisé en ce que** le diamètre de l'élément de transmission (9) est plus grand que le diamètre de la forme de tête sensiblement semi-circulaire de l'élément de fixation (6).

6. Dispositif (1) selon la revendication 5, **caractérisé en ce que** la longueur de l'élément de fixation (6) correspond sensiblement au diamètre de l'élément de transmission (9).

7. Dispositif (1) selon l'une quelconque des revendications précédentes, **caractérisé en ce qu'**au moins un élément de fixation (6) et au moins un élément de transmission (9) se dressent dans le logement (3) dans différents plans et s'applique sur la fermeture (2) de préférence dans différents plans.

8. Dispositif (1) selon l'une quelconque des revendications précédentes, **caractérisé en ce qu'**il est prévu une pluralité d'éléments de fixation (6) et/ou une pluralité d'éléments de transmission (9) et les éléments de fixation (6) et les éléments de transmission (9) sont aménagés tour à tour le long de la périphérie du logement (3).

9. Dispositif (1) selon l'une quelconque des revendications précédentes, **caractérisé en ce que** les éléments de fixation (6) sont aménagés dans un premier plan (E1) du logement (3) qui est séparé d'un second plan (E2), dans lequel les éléments de transmission (9) sont disposés.

10. Dispositif (1) selon l'une quelconque des revendications précédentes, **caractérisé en ce que** l'élément de fixation (6) et l'élément de transmission (9) sont respectivement agencés dans un guide (7, 8) et l'élément de fixation (6) et l'élément de transmission (9) peuvent se déplacer hors du logement (3) à l'encontre d'une force de précontrainte le long du guide (7, 8).

11. Dispositif (1) selon la revendication 10, **caractérisé en ce que** la force de précontrainte est produite par un élément de précontrainte commun (10), dans lequel l'élément de précontrainte (10) comprend de préférence une tôle élastique, une bande annulaire de matière plastique ou un ressort annulaire.

12. Tête de fermeture pour un dispositif de fermeture dans une installation de soutirage de boisson afin d'appliquer une fermeture (2) sur un récipient, comprenant un dispositif (1) selon l'une quelconque des revendications précédentes.
